# EUROPÄISCHE PATENTSCHRIFT

(11) **EP 3 825 082 B1**
(45) Veröffentlichungstag und Bekanntmachung des Hinweises auf die Patenterteilung: **02.08.2023**
(21) Anmeldenummer: 20207924.0
(22) Anmeldetag: 16.11.2020
(51) Int. Cl.: B26B 23/00, B25G 1/08, F21V 33/00

(54) **HANDWERKZEUG SOWIE LEUCHTMITTELTRÄGER ZUR VERBINDUNG MIT EINEM HANDWERKZEUG**
HAND TOOL AND LIGHTING MEANS CARRIER FOR CONNECTION WITH A HAND TOOL
OUTILS PORTATIF AINSI QUE SUPPORT DE MOYEN D'ÉCLAIRAGE DESTINÉ AU RACCORDEMENT À UN OUTIL PORTATIF

(30) Priorität: 21.11.2019 DE 102019131516
(43) Veröffentlichungstag der Anmeldung: 26.05.2021
(73) Patentinhaber: Vision Devices GmbH, 72555 Metzingen (DE)
(72) Erfinder: Wetzel, Alexander, 72555 Metzingen (DE)
(74) Vertreter: Christ, Niko

(56) Entgegenhaltungen:
- CN-U- 205 852 851
- CN-U- 207 344 510
- GB-A- 2 437 798
- GB-A- 2 449 430
- US-A1- 2002 105 794
- US-A1- 2008 266 845
- US-A1- 2010 085 739
- US-A1- 2016 131 345
- US-B1- 7 300 172

## Beschreibung

Die vorliegende Erfindung betrifft ein Handwerkzeug, umfassend einen mit einem Stiel verbundenen Kopf, wobei dem Stiel und/oder dem Kopf Leuchtmittel zur Ausleuchtung eines Werkstücks sowie wenigstens ein Energiespeicher zur elektrischen Versorgung der Leuchtmittel zugeordnet sind, sowie einen Leuchtmittelträger zur Verbindung mit einem Handwerkzeug, wobei es sich bei dem Kopf um einen Hammerkopf oder eine Axt- oder Beilklinge handelt.

Derartige Handwerkzeuge mit Beleuchtungselementen sind im Stand der Technik bereits vielfach bekannt. So weisen die Schriften CN 104416539 A, CN 105215946 A, CN 105666423 A, CN 108436845 A, CN 204322022 U, CN 204471326 U, CN 205237989 U, CN 205852851 U, CN 207344510 U, CN 207616512 U, CN 208930172 U oder KR 20160099199 A auf diverse Hämmer und Beile hin, welche eine Beleuchtung in ihrem Griff realisieren, um eine Nutzung im Dunkeln zu ermöglichen. Eine solche Beleuchtung wird in den genannten Schriften als diffus beschrieben, leuchtet also die gesamte Umgebung des Handwerkzeugs in alle Richtungen aus.

Ein geringerer Effekt der Ausleuchtung wird hingegen erzielt durch die CN 103737555 A, CN 201565927 U, CN 201849415 U, JPH 10201439A oder FR 2 626 698 A2, bei denen es sich um Sicherheitswerkzeuge handelt, mithin um Hämmer zum Einschlagen von Fahrzeugscheiben im Notfall, um etwa einen verunfallten Bus oder Zug durch das eingeschlagene Fenster zu verlassen. Derartige Beleuchtungselemente sind jedoch ebenfalls aus anderen Werkzeugen bekannt. So dient eine Taschenlampe gemäß der CN 203068159 U, sowie gemäß der DE 202 12 529 U1 durchaus der Beleuchtung, kann aber auch als Handwerkzeug oder gar als Handwaffe eingesetzt werden. In diesem Fall sind aber die Beleuchtungsfunktion und die Werkzeug-/Waffenfunktion vollständig voneinander getrennt anzusehen und wirken nicht zusammen.

Bei der DE 10 2011 075 663 A1, wie auch bei der DE 10 2012 205 274 A1 kommt eine Beleuchtung des Arbeitsfelds ins Spiel, jedoch ist das zu beleuchtende Arbeitsfeld bei den dort beschriebenen Arbeitsmaschinen, nämlich Ackuschraubern, sehr klar umrissen und es ist aufgrund der Werkzeugführung ausreichend, einen kleinen Lichtpunkt zu werfen, um das Werkstück ausreichend zu beleuchten. Ebenso verhält es sich bei der US 7,093,951 B2 oder der US 8,714,765 B2.

Weiter sind vergleichbar beleuchtete Handwerkzeuge aus der DE 20 2004 017 968 U1, US 2010/0085739 A1, GB 2 437 798 A, und der CA 2 460 858 A1 bekannt, wobei es sich um Schneidwerkzeuge handelt.

Des Weiteren wird im Zusammenhang mit Leuchtmitteln für Geräte auf die folgenden Schriften US 2002/0105794 A1, US 7300172 B1, US 20160131345 A1, US 20080266845 A1, CN 205852851 U und GB 2449430 A zu nennen.

CN20734451 0U offenbart das Oberbegriff des Anspruches 1.

US2002/0105794A1 offenbart das Oberbegriff des Anspruches 11.

Alle diese Gegenstände sind jedoch nicht dafür geeignet, den Nutzer beim Schlag dahingehend zu unterstützen, dass das Werkstück im Besonderen ausgeleuchtet wird, oder gar eine Schlagspur vorgegeben wird, welche einer Ausleuchtung zugeführt wird. Soweit lediglich überschaubare Punkte ausgeleuchtet werden, werden diese bei einem Schlag nur für einen Moment ausgeleuchtet, so dass ein solcher Lichtpunkt nicht hilfreich ist. Bei einer diffusen Beleuchtung ist die Ausleuchtung schwach und hilft nicht für einen gerichteten Schlag.

Vor diesem Hintergrund liegt der vorliegenden Erfindung die Aufgabe zu Grunde, ein Handwerkzeug zu schaffen, bei welchem eine verbesserte Zielgenauigkeit und eine Beobachtung des Werkstücks auch bei verschlechterten Sichtverhältnissen ermöglicht wird, sowie einen gleichwirkenden, mit einem herkömmlichen Handwerkzeug verbindbaren Leuchtmittelträger.

Dies gelingt durch ein Handwerkzeug gemäß den Merkmalen des unabhängigen Anspruchs 1, sowie einen Leuchtmittelträger gemäß den Merkmalen des nebengeordneten Anspruchs 11. Weitere, sinnvolle Ausgestaltungen können den abhängigen Ansprüchen entnommen werden.

So sieht erfindungsgemäß ein Handwerkzeug, welches im Wesentlichen aus einem Stiel und einem Kopf hergestellt ist, dass dem Stiel, dem Kopf oder beiden Leuchtmittel zugeordnet sind, welche eine länglich geformte Leuchtspur projizieren. Diese Projektion erfolgt hierbei in einer gemeinsamen Ebene mit dem Stiel und dem Kopf, so dass eine geführte Bewegung des Handwerkzeugs in dieser Ebene sinnvoll möglich ist. Dann wird eine solche Beleuchtung den gesamten Weg des Schlages diskret ausleuchten und sowohl den Schlagweg vorgeben, als auch eine gute Sicht auf das Werkstück ermöglichen.

Mit einigem Vorteil kann hierbei der ausgeleuchtete Winkel wenigstens 90°, bevorzugt wenigstens 180° und besonders bevorzugt wenigstens 270° betragen, wobei mehrere Leuchtmittel zur Erreichung eines solchen Winkels zusammenwirken können. Diese können etwa gleichzeitig an Vorder-, Stirn- und Rückseite des Stiels angebracht sein, um ungehindert leuchten zu können und gleichzeitig den Benutzer nicht zu behindern.

Besonders bevorzugt kann eine solche Lösung an Handwerkzeugen vorgesehen werden, welche in einem Schlagbogen geführt werden, also insbesondere einem Hammer, einer Axt oder einem Beil. Entsprechend handelt es sich bei dem Kopf eines solchen Handwerkzeugs um einen Hammerkopf, eine Axtklinge oder eine Beilklinge.

Zunächst kann in einer ersten Ausgestaltungsform vorgesehen sein, dass die Leuchtmittel in das Handwerkzeug selbst integriert sind. Es werden bereits Handwerkzeuge mit hohlem Stiel angeboten, wenn dieser aus einem ausreichend robusten Material hergestellt ist. Dann können in dem Material Hohlräume für eine Aufnahme von Leuchtmitteln, elektronischen oder elektrischen Komponenten und einem Energiespeicher vorgesehen werden, welche in dem Stiel aufgenommen und verstaut, jedoch auch gleichzeitig geschützt angeordnet sein können. Der Energiespeicher kann hierbei entweder so verbaut werden, dass eine Aufnahme für den Energiespeicher von außen zugänglich ist, oder aber mit einer nach außen geführten Ladebuchse verbunden sein, über die der Energiespeicher mit Energie versorgt werden kann.

Eine zweite Ausgestaltungsform sieht aber vor, dass die Leuchtmittel und der Energiespeicher mit den zugehörigen elektronischen oder elektrischen Komponenten in einem lösbaren Leuchtmittelträger angeordnet sind. Dieser Leuchtmittelträger kann so gestaltet sein, dass er dem Stiel oder auch dem Kopf des Handwerkzeugs zugeordnet werden kann.

Insbesondere erscheint für eine Befestigung entweder ein Überzug, vorzugsweise aus einem elastischen Material wie Silikon, eine Manschette mit einem Verschluss, sei es ein Klettverschluss, eine Schnalle, Schlaufe oder dergleichen, oder aber ein Clipgehäuse, das aufgrund von Form- und Kraftschluss klemmend an dem Stiel oder dem Kopf des Handwerkezugs gehalten ist.

Sowohl bei einer Befestigung am Kopf wie auch am Stiel, bei einer Integration in den Stiel oder bei einer lösbaren Befestigung am Handwerkzeug sind die Leuchtmittel, der Energiespeicher und die elektronischen und elektrischen Komponenten beim Ausführen von Schlägen einer starken Erschütterung ausgesetzt, so dass es sinnvoll erscheint, die Auswirkungen der Erschütterung so weit wie möglich zu reduzieren. Dies kann durch einen Verguss der Komponenten, etwa mit Epoxidharz, erfolgen.

Als Leuchtmittel können mit einigem Vorteil Licht emittierende Dioden, so genannte Leuchtdioden oder LEDs, eingesetzt werden. Diese sind gut gegen Erschütterungen gesichert, da sie keine besonders filigranen Elemente besitzen sondern bereits an sich weitgehend schlagfest sind. Ähnliches gilt für Lumineszenzelemente, welche aufgrund einer chemischen Reaktion bei Energiezufuhr leuchten. Prinzipiell können aber alle Leuchtmittel, auch Glühelemente, in der Erfindung eingesetzt werden.

Besonders bevorzugt können als Leuchtmittel Laser, insbesondere Linienlaser eingesetzt werden. Diese können unter Zurückstellung des Ausleuchtungseffekts besonders gut eine geformte Leuchtspur vorgeben, um einen geraden Schlag zu ermöglichen. Dem kann wenigstens ein weiterer Laser hinzugefügt werden, um ein Zielkreuz herzustellen, wobei weitere Laserlinien die erste Laserlinie in der Ebene des Stiels und des Kopfes kreuzen, wenn sie das Werkstück treffen.

Mit besonderem Vorteil bewegen sich die weiteren Laserlinien während des Schlages, entweder aufgrund eines Ausgleichs des Projektionswinkels während der Schlagbewegung, oder aufgrund einer mechanischen Verstellung währenddessen. Vorteilhaft für die Personalisierung des Handwerkzeugs ist dabei eine Möglichkeit, eine Nullstellung vorzugeben und zu speichern.

Grundsätzlich können die verwendeten Leuchtmittel, wie der Laser, bereits von sich aus in der Lage sein, eine geformte, abgegrenzte Leuchtspur zu emittieren. Falls dies nicht der Fall ist, können den Leuchtmittel zu diesem Zweck geformte Prismen, Reflektoren, Deflektoren oder andere optische Hilfsmittel zugeordnet werden, welche das emittierte Licht zu einer diskreten Leuchtspur formen.

Gegenstand der Erfindung ist neben dem Handwerkzeug mit einer integrierten oder lösbaren Beleuchtung auch der Leuchtmittelträger als separate Einheit.

Diese kann nach Bedarf herkömmlichen Handwerkzeugen zugeordnet werden. Merkmale des Leuchtmittelträgers wie oben beschrieben beziehen sich sowohl auf den Leuchtmittelträger, welcher dem Handwerkzeug zugeordnet ist, als auch auf den separat ausgeführten Leuchtmittelträger.

Die vorstehend beschriebene Erfindung wird im Folgenden anhand eines Ausführungsbeispiels näher erläutert.

Es zeigen
- Figur 1: ein Handwerkzeug mit einer in einen Stiel integrierten Beleuchtungsvorrichtung in perspektivischer Darstellung, sowie
- Figur 2: ein Handwerkzeug mit einem am Stiel befestigten separaten Leuchtmittelträger in perspektivischer Darstellung.

Figur 1 zeigt ein Handwerkzeug 1, welches als Beil ausgeführt ist. Es besteht im Wesentlichen aus einem Stiel 2 und einem Kopf 3, wobei der Kopf 3 geschmiedet ist und eine Beilklinge ausbildet. Oberhalb einer typischen Griffposition ist in dem Stiel 2 eine LED 6 integriert, welche aufgrund eines vorgeschalteten Prismas, das hier nicht näher dargestellt ist, eine geformte Leuchtspur 4 aussendet. Die Leuchtspur 4 ist dabei länglich und in der Ebene des Stiels 2 und des Kopfes 3 ausgerichtet, so dass der Benutzer bei einem Ausholvorgang den gesamten Schlagbogen ausgeleuchtet vor sich sieht. Am unteren Ende des Stiels 2 ist ein Batteriefach 5 vorgesehen, in welches ein Energiespeicher, also ein Akkumulator oder eine Batterie, austauschbar eingelegt ist. Elektrische Komponenten innerhalb des Stiels sind mit einem Epoxidharz vergossen, so dass die Erschütterung von Schlägen des Beils die Verbindungen zwischen den Komponenten sowie die Komponenten selbst nicht beschädigen.

Figur 2 zeigt eine alternative Ausgestaltung, bei dem ein herkömmliches Beil zugrunde gelegt wird. An dessen Stiel 2 wird eine Manschette 8 befestigt, welche die erforderlichen elektronischen Komponenten trägt. Diese sind insbesondere eine Linienlaser 7 als Variante zur Verwendung einer LED 6, sowie ein Energiespeicher, welcher den Linienlaser 7 mit Energie versorgt und die dafür erforderlichen zusätzlichen elektrischen und elektronischen Komponenten. Prinzipiell arbeitet der Linienlaser 7 entsprechend der LED 6, indem er eine geformte Leuchtspur in der Ebene des Stiels 2 und des Kopfes 3 des Handwerkzeugs 1 projiziert. Allerdings kann die Manschette 8 mithilfe von Verschlüssen 9, die hier als Verschlussbänder ausgeführt sind, die um den Stiel 2 herum gelegt und festgezogen werden, befestigt und gelöst werden. Dies ermöglicht sowohl einen wahlweisen Betrieb des Handwerkzeugs 1 mit oder ohne die Erfindung, wie auch insbesondere ein Nachrüsten der Erfindung an herkömmlichen Handwerkzeugen 1.

Vorstehend beschrieben ist somit ein Handwerkzeug, bei welchem eine verbesserte Zielgenauigkeit und eine Beobachtung des Werkstücks auch bei verschlechterten Sichtverhältnissen ermöglicht wird, sowie ein gleichwirkender Leuchtmittelträger zur Verbindung mit einem Handwerkzeug.

### BEZUGSZEICHENLISTE

- 1: Handwerkzeug
- 2: Stiel
- 3: Kopf
- 4: Leuchtspur
- 5: Batteriefach
- 6: LED
- 7: Linienlaser
- 8: Manschette
- 9: Verschluss

## Patentansprüche

1. Handwerkzeug, umfassend einen mit einem Stiel (2) verbundenen Kopf (3), wobei dem Stiel (2) und/oder dem Kopf (3) Leuchtmittel zur Ausleuchtung eines Werkstücks sowie wenigstens ein Energiespeicher zur elektrischen Versorgung der Leuchtmittel zugeordnet sind, wobei es sich bei dem Kopf (3) um einen Hammerkopf oder eine Axt- oder Beilklinge handelt,
**dadurch gekennzeichnet, dass** die Leuchtmittel eine länglich geformte Leuchtspur (4) projizieren, welche mit dem Stiel (2) und dem Kopf (3) in einer gemeinsamen Ebene liegt.

2. Handwerkzeug gemäß Anspruch 1, **dadurch gekennzeichnet, dass** die Leuchtmittel sowie eine, vorzugsweise von außen zugängliche, Aufnahme für einen Energiespeicher in den Stiel (2) integriert sind.

3. Handwerkzeug gemäß Anspruch 1, **dadurch gekennzeichnet, dass** die Leuchtmittel und der Energiespeicher einem von dem Stiel (2) oder Kopf (3) lösbaren Leuchtmittelträger zugeordnet sind.

4. Handwerkzeug gemäß Anspruch 3, **dadurch gekennzeichnet, dass** der Leuchtmittelträger mit einem Überzug, vorzugsweise aus einem elastischen Material, einer Manschette (8) mit Verschluss (9) oder mit einem Clipgehäuse zur Klemmbefestigung an dem Stiel (2) oder dem Kopf (3) ausgeführt ist.

5. Handwerkzeug gemäß einem der vorhergehenden Ansprüche, **dadurch gekennzeichnet, dass** die Leuchtmittel, Energiespeicher und/oder weitere elektrische Komponenten, vorzugsweise mit einem Epoxidharz, vergossen sind.

6. Handwerkzeug gemäß einem der vorhergehenden Ansprüche, **dadurch gekennzeichnet, dass** als Leuchtmittel Licht emittierende Dioden, Lumineszenzelemente oder Glühelemente eingesetzt werden.

7. Handwerkzeug gemäß einem der vorhergehenden Ansprüche, **dadurch gekennzeichnet, dass** als Leuchtmittel ein Laser, insbesondere ein Linienlaser (7), eingesetzt werden.

8. Handwerkzeug gemäß Anspruch 7, **dadurch gekennzeichnet, dass** dem Linienlaser (7) wenigstens ein weiterer Linienlaser, vorzugsweise im rechten Winkel, zugeordnet ist, wobei zumindest die weiteren Linienlaser derart in der Ebene der Leuchtspur (4) beweglich angeordnet ist, dass eine Neigungsänderung des Stiels (2) durch die weiteren Linienlaser ausgeglichen wird.

9. Handwerkzeug gemäß Anspruch 8, **dadurch gekennzeichnet, dass** eine Nullstellung der weiteren Linienlaser speicherbar ist.

10. Handwerkzeug gemäß einem der vorhergehenden Ansprüche, **dadurch gekennzeichnet, dass** den Leuchtmitteln wenigstens ein geformtes Prisma oder ein geformter Reflektor zugeordnet sind, welche emittiertes Licht der Leuchtelemente zu der länglichen Leuchtspur (4) formen.

11. Leuchtmittelträger zur Verbindung mit einem in einem Schlagbogen geführten Handwerkzeug (1), umfassend ein Gehäuse, welchem Leuchtmittel zur Ausleuchtung eines Werkstücks sowie wenigstens ein Energiespeicher zur elektrischen Versorgung der Leuchtmittel zugeordnet sind **dadurch gekennzeichnet, dass** die Leuchtmittel eine länglich geformte Leuchtspur (4) projizieren und das Gehäuse Verbindungsmittel zur Befestigung an dem Handwerkzeug (1) derart aufweist, dass die Leuchtspur (4) in einer gemeinsamen Ebene mit einem Stiel (2) und einem Kopf (3) des Handwerkzeugs (1) liegt und den gesamten Weg des Schlages ausleuchtet, wobei der Leuchtmittelträger zur Befestigung an dem Stiel (2) oder Kopf (3) mit einem Überzug, vorzugsweise aus einem elastischen Material, einer die erforderlichen elektronischen Komponenten tragenden Manschette (8) mit Verschluss (9) oder mit einem Clipgehäuse zur Klemmbefestigung an dem Stiel (2) oder dem Kopf (3) ausgeführt ist.

## Claims

1. A hand tool comprising a head (3) connected to a handle (2), wherein the handle (2) and/or the head (3) are associated with illumination means for illuminating a workpiece and at least one energy store for electrically supplying the illumination means, wherein the head (3) is a hammer head or an axe or hatchet blade,
**characterized in that** the illumination means project an elongated light trace (4) extending in one common plane with the handle (2) and the head (3).

2. The hand tool according to claim 1, **characterized in that** the illumination means and an accommodation for an energy store, which preferably is accessible from the outside, are integrated in the handle (2).

3. The hand tool according to claim 1, **characterized in that** the illumination means and the energy store are assigned to an illumination means carrier that is detachable from the handle (2) or the head (3).

4. The hand tool according to claim 3, **characterized in that** the illumination means carrier is designed to have a cover, preferably made of an elastic material, a sleeve (8) having a fastener (9) or a clip housing for clamping fixation to the handle (2) or the head (3).

5. The hand tool according to any of the preceding claims, **characterized in that** the illumination means, the energy store and/or further electrical components are cast, preferably with an epoxy resin.

6. The hand tool according to any of the preceding claims, **characterized in that** light emitting diodes, luminescent elements or incandescent elements are used as illumination means.

7. The hand tool according to any of the preceding claims, **characterized in that** a laser, in particular a line laser (7) is used as illumination means.

8. The hand tool according to claim 7, **characterized in that** at least one further line laser is assigned to the line laser (7), preferably at a right angle, wherein at least the further line lasers are arranged in the plane of the light trace (4) to be movable in such a manner that a change of inclination of the handle (2) is compensated by the further line laser.

9. The hand tool according to claim 8, **characterized in that** a zero position of the further line lasers can be stored.

10. The hand tool according to any of the preceding claims, **characterized in that** at least one shaped prism or one shaped reflector that shape the emitted light into the elongated light trace (4) is assigned to the illumination means.

11. An illumination means carrier for connection with a hand tool (1) that is led in an arc-shaped stroke move, comprising a housing assigned with illumination means for illuminating a workpiece and at least one energy store for electrically supplying the illumination means, **characterized in that** the illumination means generate an elongated light trace (4) and that the housing has fastening means for fixation to the hand tool (1) in such a manner that the light trace (4) extends in one common plane with a handle (2) and a head (3) of the hand tool (1) and illuminates the entire path of the stroke, wherein for fastening to the handle (2) or the head (3), the illumination means carrier is designed to have a cover, preferably made of an elastic material, a sleeve (8) having a fastener (9) carrying the required electronic components, or a clip housing for clamping fixation to the handle (2) or the head (3).

## Revendications

1. Outil à main comprenant une tête (3) reliée à un manche (2), dans lequel le manche (2) et/ou la tête (3) sont associés à des moyens d'éclairage pour éclairer une pièce à travailler et à au moins un réservoir d'énergie pour alimenter électriquement les moyens d'éclairage, dans lequel la tête (3) est une tête de marteau ou une lame de hache ou de hachette,
**caractérisé en ce que** les moyens d'éclairage projettent une trace lumineuse allongée (4) s'étendant dans un plan commun avec le manche (2) et la tête (3).

2. L'outil à main selon la revendication 1, **caractérisé en ce que** les moyens d'éclairage et un logement pour un réservoir d'énergie, qui est de préférence accessible de l'extérieur, sont intégrés dans le manche (2).

3. L'outil à main selon la revendication 1, **caractérisé en ce que** les moyens d'éclairage et le réservoir d'énergie sont assignés à un support de moyens d'éclairage qui est détachable du manche (2) ou de la tête (3).

4. L'outil à main selon la revendication 3, **caractérisé en ce que** le support du moyen d'éclairage est conçu pour avoir un couvercle, de préférence fait d'un matériau élastique, un manchon (8) ayant une attache (9) ou un boîtier de clip pour la fixation par serrage au manche (2) ou à la tête (3).

5. L'outil à main selon l'une des revendications précédentes, **caractérisé en ce que** les moyens d'éclairage, le réservoir d'énergie et/ou d'autres composants électriques sont coulés, de préférence avec une résine époxy.

6. L'outil à main selon l'une des revendications précédentes, **caractérisé par** l'utilisation de diodes électroluminescentes, d'éléments luminescents ou d'éléments incandescents comme moyens d'éclairage.

7. L'outil à main selon l'une des revendications précédentes, **caractérisé par** l'utilisation d'un laser, en particulier d'un laser linéaire (7), comme moyens d'éclairage.

8. L'outil à main selon la revendication 7, **caractérisé en ce qu'**au moins un autre laser linéaire est associé au laser linéaire (7), de préférence à angle droit, dans lequel au moins les autres lasers linéaires sont disposés dans le plan de la trace lumineuse (4) pour être mobiles de manière à ce qu'un changement d'inclinaison du manche (2) soit compensé par l'autre laser linéaire.

9. L'outil à main selon la revendication 8, **caractérisé en ce qu'**une position zéro des autres lasers linéaires peut être mémorisée.

10. L'outil à main selon l'une des revendications précédentes, **caractérisé en ce qu'**au moins un prisme façonné ou un réflecteur façonné, qui forment la lumière émise dans la trace lumineuse allongée (4), est assigné aux moyens d'éclairage.

11. Un support de moyens d'éclairage à connecter à un outil à main (1) qui est conduit dans un mouvement de coup en forme d'arc, comprenant un boîtier avec des moyens d'éclairage pour éclairer une pièce à travailler et au moins un réservoir d'énergie pour alimenter électriquement les moyens d'éclairage, **caractérisé en ce que** les moyens d'éclairage génèrent une trace lumineuse allongée (4) et que le boîtier est doté de moyens de fixation à l'outil à main (1) de telle sorte que la trace lumineuse (4) s'étende dans un plan commun avec un manche (2) et une tête (3) de l'outil à main (1) et éclaire l'ensemble de la trajectoire du coup, où, pour la fixation au manche (2) ou à la tête (3), le support des moyens d'éclairage est conçu pour avoir un couvercle, de préférence fait d'un matériau élastique, un manchon (8) ayant une attache (9) portant les composants électroniques requis, ou un boîtier de clip pour la fixation par serrage au manche (2) ou à la tête (3).
